# EUROPÄISCHE PATENTSCHRIFT

(11) **EP 1 246 771 B1**
(45) Veröffentlichungstag und Bekanntmachung des Hinweises auf die Patenterteilung: **02.07.2003**
(21) Anmeldenummer: 00987292.0
(22) Anmeldetag: 25.11.2000
(51) Int. Cl.: B66C 23/78, E04G 21/04

(54) **FAHRBARE BETONPUMPE MIT TELESKOPIERBAREN STÜTZAUSLEGERN**
MOBILE CONCRETE PUMP COMPRISING TELESCOPIC SUPPORT ARMS
POMPE A BETON MOBILE DOTEE DE BRAS DE SUPPORT TELESCOPIQUES

(30) Priorität: 12.01.2000 DE 10000814
(43) Veröffentlichungstag der Anmeldung: 09.10.2002
(73) Patentinhaber: PUTZMEISTER Aktiengesellschaft, 72631 Aichtal (DE)
(72) Erfinder: FÜGEL, Dietmar, 72649 Wolfschlugen (DE)
(74) Vertreter: Wolf, Eckhard, Dr.-Ing.
(86) Internationale Anmeldenummer: EP0011740
(87) Internationale Veröffentlichungsnummer: WO01051403

(56) Entgegenhaltungen:
- EP-A- 0 357 988
- EP-A- 0 661 196
- EP-A- 0 947 385
- DE-A- 19 736 109

## Beschreibung

Die Erfindung betrifft eine fahrbare Betonpumpe mit einem mindestens eine Vorderachse und mindestens eine Hinterachse aufweisenden Fahrgestell, mit einem auf dem Fahrgestell vorderachsnah angeordneten Drehwerk für einen Verteilermast, mit einer durch einen Freiraum in Richtung Hinterachse vom Drehwerk getrennt auf dem Fahrgestell montierten Pumpanordnung, mit einer Fahrgestellabstützung, die zwei fahrgestellfeste, kreisbogenförmige Teleskopführungen für in das Fahrgestell einziehbare, schräg nach vorne ausstellbare kreisbogenförmige Stützausleger aufweist, wobei die Teleskopführungen in horizontalen Ebenen im Bereich zwischen den beiden Längsseitenrändern des Fahrgestells verlaufen und geometrische Krümmungsmittelpunkte aufweisen, die spiegelsymmetrisch zur Fahrgestelllängsachse in seitlichem Abstand von den Seitenlängsrändern außerhalb des Fahrgestells angeordnet sind.

Es ist eine fahrbare Betonpumpe dieser Art bekannt (EP-B-661196), deren Teleskopführungen sich jeweils von einem der Längsseitenränder des Fahrgestells nach innen im wesentlichen bis zur Fahrzeugmitte und von dieser bis zu demselben Längsseitenrand erstrecken, wobei die Fahrzeuglängsachse tangential zu den Führungen verläuft. Die geometrischen Krümmungsmittelpunkte liegen hierbei spiegelsymmetrisch zur Fahrzeuglängsachse in seitlichem Abstand von den Längsseitenrändern außerhalb des Fahrgestells und zwar in Fahrtrichtung vor einer gedachten Verbindungslinie zwischen den rückwärtigen Enden der Teleskopführungen. Für die Teleskopführungen steht weniger als die Hälfte der Fahrgestellbreite zur Verfügung. Dementsprechend klein ist der austrittsseitige Tangentenwinkel der Teleskopführungen gegenüber den benachbarten Längsseitenrändern. In praktisch verwirklichten Fällen beträgt er weniger als 40°. Um dennoch eine ausreichende Aufstellbreite zu erzielen, werden relativ kleine Krümmungsradien bei den Stützauslegern benötigt, die typischerweise bei dem 1,6- bis 1,8-fachen der Fahrgestellbreite liegen. Diese relativ kleinen Krümmungsradien begrenzen die maximal mögliche Ausstellweite auf relativ kleine Werte. Andererseits erfordert die hohe Torsionsbeanspruchung der Stützausleger in diesem Fall eine Aussteifung mit großem Materialaufwand.

Ausgehend hiervon liegt der Erfindung die Aufgabe zugrunde, die bekannte fahrbare Betonpumpe mit teleskopierbaren Stützauslegern der eingangs angegebenen Art dahingehend zu verbessern, daß bei gegebener Fahrgestellbreite mit einfachen Mitteln eine größere Abstützweite erzielt werden kann.

Zur Lösung dieser Aufgabe werden die im Patentanspruch 1 angegebenen Merkmale vorgeschlagen. Vorteilhafte Ausgestaltungen und Weiterbildungen der Erfindung ergeben sich aus den abhängigen Ansprüchen.

Die erfindungsgemäße Lösung nutzt für die Unterbringung der Teleskopführung die gesamte Fahrgestellbreite. Nur damit ist es möglich, die Krümmungsradien in den Stützauslegern zu vergrößern und damit eine auch für große Verteilermaste geeignete große Abstützweite zu erzielen. Um dies zu erreichen, wird gemäß der Erfindung vorgeschlagen, daß die beiden Teleskopführungen einander im Bereich des Drehwerks oder im Freiraum zwischen Drehwerk und Betonpumpe in verschiedenen Ebenen kreuzen und daß die geometrischen Krümmungsmittelpunkte der Teleskopführungen hinter einer gedachten Verbindungslinie zwischen den rückwärtigen Enden der Teleskopführungen angeordnet sind. Die damit erzielbaren Krümmungsradien der Teleskopführungen sind größer als die doppelte Fahrgestellbreite. Vorteilhafterweise beträgt das Verhältnis Krümmungsradius zu Fahrgestellbreite 2,2 bis 3,2. Weiter ist es von Vorteil, wenn die Teleskopführungen austrittsseitig im Bereich der Längsseitenränder einen Tangentenwinkel gegenüber dem benachbarten Längsseitenrand von 40° bis 70° einschließen.

Bevorzugt liegt der austrittsseitige Tangentenwinkel zwischen 45° und 60°. An ihren rückwärtigen Enden schließen die Teleskopführungen mit dem benachbarten Längsseitenrand zweckmäßig einen Tangentenwinkel von 1° bis 25° ein. Bevorzugte rückwärtige Tangentenwinkel liegen im Bereich zwischen 2,5° und 20°.

Die zusätzlich erforderlichen rückwärtigen Stützausleger sind zweckmäßig als Schwenkausleger ausgebildet, die im rückwärtigen Bereich der Teleskopführungen angelenkt sind. Statt der Schwenkausleger können dort jedoch auch quer oder schräg zur Fahrgestelllängsachse teleskopierbare Stützausleger vorgesehen werden.

Im folgenden wird die Erfindung anhand der in der Zeichnung in schematischer Weise dargestellten Ausführungsbeispiele näher erläutert. Es zeigen
- Fig. 1: eine Draufsicht auf eine Fahrbetonpumpe mit relativ kleinem Verteilermast und entsprechend kleinem Schwerpunktkreis;
- Fig. 2: eine Draufsicht auf eine Fahrbetonpumpe mit großem Verteilermast und entsprechend großem Schwerpunktkreis.

Die in der Zeichnung dargestellten fahrbaren Betonpumpen bestehen im wesentlichen aus einem Fahrgestell 10 mit mindestens einer Vorderachse 11 und mindestens einer Hinterachse 12, mit einem Führerhaus 13, einem an einem vorderachsnahen Drehwerk 14 um eine vertikale Achse drehbar gelagerten, nicht dargestellten Betonverteilermast, mit einer vom Drehwerk 14 durch einen Freiraum 16 getrennt auf dem Fahrgestell 10 montierten Pumpanordnung 18 sowie einer Stützkonstruktion 20 für das Fahrgestell 10. Die Stützkonstruktion 20 umfaßt zwei vorderachsnahe Stützausleger 22 und zwei hinterachsnahe Stützausleger 24, die im Fahrzustand in das Fahrgestell eingezogen und im Arbeitszustand aus dem Fahrgestell ausgefahren und mit ihren Fußteilen 26,28 auf dem Boden abgestützt sind. Die Fußteile 26,28 definieren im ausgefahrenen Zustand Kippkanten 30 des Systems, die so positioniert sein müssen, daß der Schwerpunkt der Betonpumpe in allen Konstellationen des Verteilermasts innerhalb der Kippkanten 30 liegt. In den Fig. 1 und 2 ist dies jeweils durch den Schwerpunktkreis 31 angedeutet, der den geometrischen Ort des Systemschwerpunkts bei horizontal ausgeklapptem Verteilermast in all seinen Drehlagen um die Drehwerksachse definiert. Fig. 1 zeigt die geometrischen Verhältnisse einer Betonpumpe mit einem Verteilermast von etwa 30 m Länge, während in Fig. 2 die geometrischen Verhältnisse einer Betonpumpe mit einer Mastlänge von etwa 50 m dargestellt sind.

Die vorderen Stützausleger 22 sind bei beiden Ausführungsbeispielen als kreisbogenförmige Teleskopsegmente ausgebildet, die in entsprechend kreisbogenförmig gekrümmten fahrgestellfesten Teleskopführungen 32 geführt sind. Die Teleskopführungen 32 kreuzen sich in verschiedenen horizontalen Ebenen im Bereich zwischen den beiden Längsseitenrändern 34 des Fahrgestells 10, wobei ihr Kreuzungspunkt 33 im Freiraum 16 zwischen Drehwerk 14 und Pumpanordnung 18 angeordnet ist. Die geometrischen Krümmungsmittelpunkte 36 der Teleskopführungen 32 und der zugehörigen Stützausleger 22 sind spiegelsymmetrisch zur Längsachse 38 des Fahrgestells 10 in seitlichem Abstand von den Längsseitenrändem 34 außerhalb des Fahrgestells 10 angeordnet und befinden sich hinter einer gedachten, quer zur Längsachse 38 verlaufenden Verbindungslinie zwischen den rückwärtigen Enden 42 der Teleskopführungen 32. Die Krümmungsradien r entsprechen bei dem Ausführungsbeispiel nach Fig. 1 dem 2,3-fachen und im Falle der Fig. 2 etwa dem 3-fachen der Fahrgestellbreite. Die Teleskopführungen 32 sind außerdem so auf dem Fahrgestell angeordnet, daß ihr austrittsseitiger Tangentenwinkel α gegenüber dem benachbarten Längsseitenrand 34 im Falle der Fig. 1 etwa 57,5° und im Falle der Fig. 2 etwa 46,5° beträgt, während der rückwärtige Tangentenwinkel β im Falle der Fig. 1 etwa 20° und im Falle der Fig. 2 etwa 3° beträgt. Unter Berücksichtigung dieser geometrischen Verhältnisse erzielt man eine Abstützweite W der vorderen Stützausleger, die im Falle der Fig. 1 etwa dem 2,9-fachen und im Falle der Fig. 2 dem 4,2-fachen der Fahrgestellbreite b entspricht, wobei im letzteren Falle die vordere Kippkante 30 der Stützkonstruktion mit der Stirnfläche des Fahrgestells zusammenfällt. Solche Abstützweiten lassen sich mit herkömmlichen Stützkonstruktionen mit einfachen Teleskopanordnungen nicht erzielen. Hinzu kommt, daß aufgrund der relativ großen Krümmungsradien sich die Torsionsbeanspruchung in den Stützauslegern 22 und in den zugehörigen Teleskopführungen 32 in Grenzen hält.

Die hinterachsnahen Stützausleger 24 sind bei dem Ausführungsbeispiel nach Fig. 1 als quer zur Fahrzeugachse ausgerichtete Teleskopausleger ausgebildet, während sie im Falle der Fig. 2 als Schwenkausleger ausgebildet sind. Die Schwenkausleger nach Fig. 2 sind an fahrgestellfesten Vertikalachsen 44 im Bereich des rückwärtigen Endes 42 der Teleskopführungen 32 angelenkt.

Zusammenfassend ist folgendes festzuhalten: Die Erfindung bezieht sich auf eine fahrbare Betonpumpe mit einem Fahrgestell 10, einem darauf angeordneten Drehwerk 14 für einen Verteilermast, mit einer Pumpanordnung und mit einer Stützkonstruktion 20. Die Stützkonstruktion umfaßt zwei fahrgestellfeste, kreisbogenförmige Teleskopführungen 32 für in das Fahrgestell einziehbare, schräg nach vorne ausstellbare kreisbogenförmige Stützausleger 22. Die Teleskopführungen 32 kreuzen einander in verschiedenen horizontalen Ebenen. Ihre geometrischen Krümmungsmittelpunkte 36 sind spiegelsymmetrisch zur Längsachse 38 des Fahrgestells in seitlichem Abstand von den Längsseitenrändern außerhalb des Fahrgestells 10 hinter einer gedachten Verbindungslinie zwischen den rückwärtigen Enden 42 der Teleskopführungen 32 angeordnet. Mit der erfindungsgemäßen Stützkonstruktion 20 lassen sich mit einfachen Mitteln große Ausstellweiten erzielen, die auch für Verteilermaste der 50 m-Klasse geeignet sind.

## Patentansprüche

1. Fahrbare Betonpumpe mit einem mindestens eine Vorderachse (11) und mindestens eine Hinterachse (12) aufweisenden Fahrgestell (10), mit einem auf dem Fahrgestell (10) vorderachsnah angeordneten Drehwerk (14) für einen Verteilermast, mit einer durch einen Freiraum (16) in Richtung Hinterachse (12) vom Drehwerk (14) getrennt auf dem Fahrgestell (10) montierten Pumpanordnung (18), mit einer Stützkonstruktion (20), die zwei fahrgestellfeste, kreisbogenförmige Teleskopführungen (32) für in das Fahrgestell einziehbare, schräg nach vorne ausstellbare kreisbogenförmige Stützausleger (22) aufweist, wobei die Teleskopführungen (32) in horizontalen Ebenen im Bereich zwischen den beiden Längsseitenrändern (34) des Fahrgestells (10) verlaufen und geometrische Krümmungsmittelpunkte (36) aufweisen, die spiegelsymmetrisch zur Längsachse (38) des Fahrgestells (10) in seitlichem Abstand von den Längsseitenrändern (34) außerhalb des Fahrgestells angeordnet sind, **dadurch gekennzeichnet, daß** die beiden Teleskopführungen (32) einander im Bereich des Drehwerks (14) oder im Freiraum (16) zwischen Drehwerk (14) und Pumpanordnung (18) in verschiedenen Ebenen kreuzen, und daß die geometrischen Krümmungsmittelpunkte (36) hinter einer gedachten Verbindungslinie zwischen den rückwärtigen Enden (42) der Teleskopführungen (32) angeordnet sind.

2. Fahrbare Betonpumpe nach Anspruch 1, **dadurch gekennzeichnet, daß** die Krümmungsradien (r) der Teleskopführungen (32) größer als die doppelte Fahrgestellbreite (b) sind.

3. Fahrbare Betonpumpe nach Anspruch 2, **dadurch gekennzeichnet, daß** das Verhältnis Krümmungsradius (r) zu Fahrgestellbreite (b) 2,2 bis 3,2 beträgt.

4. Fahrbare Betonpumpe nach einem der Ansprüche 1 bis 3, **dadurch gekennzeichnet, daß** die Teleskopführungen (32) austrittsseitig einen Tangentenwinkel gegenüber dem benachbarten Längsseitenrand (34) von 40° bis 70° einschließen.

5. Fahrbare Betonpumpe nach Anspruch 4, **dadurch gekennzeichnet, daß** der austrittsseitige Tangentenwinkel 45° bis 60° beträgt.

6. Fahrbare Betonpumpe nach einem der Ansprüche 1 bis 5, **dadurch gekennzeichnet, daß** die Teleskopführungen (32) an ihren rückwärtigen Enden (42) mit den benachbarten Längsseitenrändern (34) einen Tangentenwinkel von 1° bis 25° einschließen.

7. Fahrbare Betonpumpe nach Anspruch 6, **dadurch gekennzeichnet, daß** der rückwärtige Tangentenwinkel 2,5° bis 20° beträgt.

## Claims

1. Mobile concrete pump with a vehicle chassis (10) with at least one forward axle (11) and at least one rearward axle (12), with a rotation gear (14) for a placement boom provided upon the vehicle chassis (10) near the forward axle, with a pump assembly (18) mounted upon the vehicle chassis (10) separated from the rotation gear (14) by a free space (16) in the direction of the rear axle (12), with a support assembly (20) which includes two vehicle chassis fixed arc-shaped telescopic guides (32) for curved support struts (22) which can be retracted therein or extended obliquely forwards, wherein the telescopic guides (32) extend in horizontal planes in the area between the two longitudinal side edges (34) of the vehicle chassis (10) and exhibit geometric curvature center points (36), which points lie mirror symmetric to the longitudinal axis (38) of the vehicle chassis (10) distanced from the longitudinal side edges (34) outside of the vehicle chassis, thereby **characterized**, that the two telescopic guides (32) cross each other at different planes in the area of the rotation gear (14) or in the free space (16) between the rotation gear (14) and pump assembly (18), and that the geometric curvature center point (36) lies behind an imaginary connecting line connecting the rearward ends (42) of the telescopic guides (32).

2. Mobile concrete pump according to Claim 1, thereby **characterized**, that the curvature radius (r) of the telescopic guides (32) is larger than two times the vehicle chassis breadth (b).

3. Mobile concrete pump according to Claim 2, thereby **characterized**, that the relationship of the curvature radius (r) to the vehicle chassis breadth (b) is between 2.2 and 3.2.

4. Mobile concrete pump according to one of Claims 1 through 3, thereby **characterized**, that the telescopic guides (32) enclose at their outlet sides a tangential angle, relative to the adjacent longitudinal side edge (34), of 40° to 70°.

5. Mobile concrete pump according to Claim 4, thereby **characterized**, that the outlet side tangential angle corresponds to 45° to 60°.

6. Mobile concrete pump according to one of Claims 1 through 5, thereby **characterized**, that the telescopic guides (32) at their rearward ends (42) enclose, with the adjacent longitudinal side edges (34), a tangential angle of 1° to 25°.

7. Mobile concrete pump according to Claim 6, thereby **characterized**, that the rearward tangential angle corresponds to 2.5° to 20°.

## Revendications

1. Pompe à béton mobile, avec un châssis (10) présentant au moins un essieu avant (11) et au moins un essieu arrière (12), avec un dispositif de rotation (14), disposé à proximité de l'essieu avant sur le châssis (10), pour un mât distributeur, avec un ensemble de pompe (18) monté sur le châssis (10) en étant séparé du dispositif de rotation (14) par un espace libre (16) en direction de l'essieu arrière (12), avec une structure de support (20) qui présente deux guides télescopiques (32) en arc de cercle, solidaires du châssis, pour des bras de support (22) en arc de cercle qui peuvent être déployés en oblique vers l'avant et rétractés dans le châssis, les guides télescopiques (32) s'étendant dans des plans horizontaux dans la région située entre les deux bords latéraux longitudinaux (34) du châssis (10) et présentant des centres géométriques de courbure (36) qui sont disposés, symétriquement par rapport à l'axe longitudinal (38) du châssis (10), à distance latérale des bords latéraux longitudinaux (34) en dehors du châssis, **caractérisée en ce que** les deux guides télescopiques (32) se croisent dans des plans différents dans la région du dispositif de rotation (14) ou dans l'espace libre (16) entre le dispositif de rotation (14) et l'ensemble de pompe (18), et **en ce que** les centres géométriques de courbure (36) sont disposés en arrière d'une ligne de jonction imaginaire entre les extrémités arrière (42) des guides télescopiques (32).

2. Pompe à béton mobile selon la revendication 1, **caractérisée en ce que** les rayons de courbure (r) des guides télescopiques (32) sont supérieurs au double de la largeur (b) du châssis.

3. Pompe à béton mobile selon la revendication 2, **caractérisée en ce que** le rapport du rayon de courbure (r) à la largeur (b) du châssis est compris entre 2,2 et 3,2.

4. Pompe à béton mobile selon l'une des revendications 1 à 3, **caractérisée en ce que** les guides télescopiques (32) forment du côté de sortie un angle exinscrit de 40° à 70° par rapport au bord latéral longitudinal (34) voisin.

5. Pompe à béton mobile selon la revendication 4, **caractérisée en ce que** l'angle exinscrit du côté de sortie est compris entre 45° et 60°.

6. Pompe à béton mobile selon l'une des revendications 1 à 5, **caractérisée en ce que** les guides télescopiques (32) forment à leurs extrémités arrière (42) un angle exinscrit de 1° à 25° avec les bords latéraux longitudinaux (34) voisins.

7. Pompe à béton mobile selon la revendication 6, **caractérisée en ce que** l'angle exinscrit du côté arrière est compris entre 2,5° et 20°.
